# EUROPÄISCHE PATENTSCHRIFT

(11) **EP 2 905 460 B1**
(45) Veröffentlichungstag und Bekanntmachung des Hinweises auf die Patenterteilung: **14.03.2018**
(21) Anmeldenummer: 15152803.1
(22) Anmeldetag: 28.01.2015
(51) Int. Cl.: F02M 51/06, H01F 7/16

(54) **Restluftspaltscheibe für eine Magnetbaugruppe eines Magnetventils und Verfahren zum Herstellen einer Restluftspaltscheibe**
Residual air dividing disc for a magnetic assembly of a solenoid valve and method for producing a residual air dividing disc
Plaque d'écartement pour l'air résiduel pour un composant magnétique d'une électrovanne et procédé de fabrication d'une plaque d'écartement pour l'air résiduel

(30) Priorität: 10.02.2014 DE 102014202333; 06.08.2014 DE 102014215589
(43) Veröffentlichungstag der Anmeldung: 12.08.2015
(73) Patentinhaber: ROBERT BOSCH GMBH, 70442 Stuttgart (DE)
(72) Erfinder: Wessner, Jochen, 73728 Esslingen (DE)

(56) Entgegenhaltungen:
- DE-A1- 3 501 973
- DE-A1-102011 089 935
- DE-A1-102012 210 956
- DE-U1-202005 006 296
- JP-A- H1 177 336
- JP-A- S60 153 468
- US-A- 2 273 073
- US-A1- 2003 042 456

## Beschreibung

### Stand der Technik

Die Erfindung betrifft eine Magnetbaugruppe eines Magnetventils mit einer Restluftspaltscheibe nach dem Oberbegriff des Anspruchs 1. Ferner betrifft die Erfindung ein Verfahren zum Herstellen einer erfindungsgemäßen Restluftspaltscheibe.

Eine Magnetbaugruppe mit einer Restluftspaltscheibe nach dem Oberbegriff des Anspruchs 1 ist aus der DE 10 2009 003 213 A1 der Anmelderin bekannt. Die bekannte Restluftspaltscheibe ist in Form einer Metallfolie aus einem ferromagnetischen oder nicht-magnetischen Material gefertigt und in Form eines Kreisrings ausgebildet. Eine derartige Restluftspaltscheibe dient in einer Magnetbaugruppe eines Magnetventils dazu, ein magnetisches Anhaften des Magnetankers an der Stirnseite des Magnetkerns zu verhindern, wenn sich der Magnetanker in der dem Magnetkern zugewandten Endposition befindet, in der die Restluftspaltscheibe einen mechanischen Anschlag ausbildet. Eine derartige Endposition wird bei einem Einspritzventil mit einer Magnetbaugruppe typischerweise dann eingenommen, wenn ein mittels des Magnetankers zumindest mittelbar betätigbares Einspritzglied zum Einspritzen von Kraftstoff von einem Ventilsitz abgehoben ist. Wünschenswert sind relativ geringe Axialspalte zwischen dem Magnetanker und dem Magnetkern, so dass in der Praxis die Restluftspaltscheiben beispielsweise eine Dicke von etwa 0,05 mm aufweisen. Bei einer derartigen Dicke einer Restluftspaltscheibe ergibt sich zwangsläufig eine hohe Flexibilität der Restluftspaltscheibe, die das Handling insofern erschwert, als dass eine Montage der Restluftspaltscheibe am Magnetanker bzw. am Magnetkern relativ komplex und aufwendig ist. Darüber hinaus ist alleine schon die Montage derartig dünner Restluftspaltscheiben aufgrund der hohen Elastizität relativ schwierig und bedarf spezieller Werkzeuge.

Weiterhin ist es insbesondere bei solchen Restluftspaltscheiben, die aus einem ferromagnetischen Material bestehen, bekannt, entweder den Magnetanker oder den Magnetkern auf der der Restluftspaltscheibe zugewandten Seite mit einer nichtmagnetischen Beschichtung zu versehen, um das oben angesprochene Anhaften der Bauteile zu vermeiden. Eine derartige Beschichtung, insbesondere im Bereich einer Stirnfläche des Magnetkerns bzw. des Magnetankers ist jedoch ebenfalls relativ aufwendig und kostenintensiv.
Aus der DE 10 2009 001 706 A1 sowie der DE 10 2008 001 891 der Anmelderin sind weitere, gattungsgemäße Magnetbaugruppen mit Restluftspaltscheiben bekannt, die insbesondere relativ großflächige Aussparungen bzw. Einschnitte aufweisen, was deren Herstellung sowie Handling zusätzlich erschwert. DE 3501973 offenbart eine weitere Magnetbaugruppe eines Magnetventils.

### Offenbarung der Erfindung

Ausgehend von dem dargestellten Stand der Technik liegt der Erfindung die Aufgabe zugrunde, eine Magnetbaugruppe eines Magnetventils mit einer Restluftspaltscheibe nach dem Oberbegriff des Anspruchs 1 derart weiterzubilden, dass ein gegenüber dem Stand der Technik vereinfachtes Handling bei relativ einfacher und kostengünstiger Herstellbarkeit der Restluftspaltscheibe ermöglicht wird.
Diese Aufgabe wird erfindungsgemäß bei einer Magnetbaugruppe mit einer Restluftspaltscheibe mit den Merkmalen des Anspruchs 1 dadurch gelöst, dass die Restluftspaltscheibe zumindest im Wesentlichen starr ausgebildet ist und aus einem aus ferromagnetischem Material bestehenden Grundkörper besteht, der mit einem nichtmagnetischen Element verbunden ist. Mit anderen Worten gesagt bedeutet dies, dass anstelle einer gemäß dem Stand der Technik aus einer zur Erzielung eines möglichst kleinen Restluftspalts dünnen Restluftspaltscheibe die erfindungsgemäße Restluftspaltscheibe eine bedeutend größere Dicke aufweist, um die gewünschte Starrheit der Restluftspaltscheibe zu ermöglichen. Um darüber hinaus trotz der relativ großen Dicke der Restluftspaltscheibe einen möglichst geringen Restluftspalt einstellen zu können, weist die Restluftspaltscheibe neben dem nichtmagnetischen Element, das anstelle einer aus einem nichtmagnetischen Material bestehenden, folienartigen Restluftspaltscheibe verwendet wird, zusätzlich ein aus ferromagnetischem Material bestehendes Grundelement auf, das dazu dient, die benötigte Steifigkeit der Restluftspaltscheibe zu ermöglichen. Unter "im Wesentlichen starr" wird erfindungsgemäß verstanden, dass die Restluftspaltscheibe eine derartige Steifigkeit aufweist, das sich diese entweder nur mit verhältnismäßig großer Kraft elastisch verformen lässt und ansonsten plastisch verformbar ist.
Eine derartige Ausbildung einer erfindungsgemäßen Restluftspaltscheibe ermöglicht es zum einen, durch die große Steifigkeit bzw. Dicke der Restluftspaltscheibe diese besonders einfach in den Fertigungsprozess der Magnetbaugruppe einzugliedern und insbesondere ein relativ einfaches Handling zu ermöglichen. Weiterhin wird durch die hohe Steifigkeit darüber hinaus der Vorteil erzielt, dass beispielsweise eine kraftschlüssige Verbindung zwischen der Restluftspaltscheibe und einem Magnetanker oder einem Magnetkern besonders einfach herstellbar ist.
Vorteilhafte Weiterbildungen der erfindungsgemäßen Magnetbaugruppe eines Magnetventils mit einer Restluftspaltscheibe sind in den Unteransprüchen aufgeführt. Erfindungsgemäß ist es vorgesehen, dass das nichtmagnetische Element als Plattierung ausgebildet ist. Der Vorteil einer Plattierung besteht insbesondere darin, dass eine relativ einfache Einstellung der Dicke des nichtmagnetischen Elements ermöglicht wird, und dass ohne zusätzliche Verbindungsmittel eine Verbindung zwischen dem Grundkörper und dem nichtmagnetischen Element auf wirtschaftlich vorteilhafte Art und Weise ermöglicht wird. Erfindungsgemäß sehen die geometrischen Dimensionierungen der Restluftspaltscheibe vor, dass die Dicke des Grundkörpers zwischen 0,15mm und 1,75mm die Dicke des nichtmagnetischen Elements zwischen 5µm und 75µm beträgt. Eine derartige Dimensionierung des Grundkörpers sowie des nichtmagnetischen Elements ermöglicht zum einen die Ausbildung der benötigten Steifigkeit der Restluftspaltscheibe und darüber hinaus den gewünscht dünnen bzw. kleinen Restluftspalt zwischen dem Magnetkern und dem Magnetanker.

Wichtig ist es, dass die Restluftspaltscheibe innerhalb der Magnetbaugruppe eine definierte Position einnimmt, die sich während des Betriebs nicht ändert. Durch die hohe Steifigkeit der Restluftspaltscheibe wird eine hohe Vielfalt an möglichen Verbindungstechniken mit dem Magnetanker oder dem Magnetkern ermöglicht. So ist es in einer ersten Ausgestaltung denkbar, dass die Restluftspaltscheibe dazu ausgebildet ist, mit dem Magnetkern durch eine kraft- und/oder formschlüssige Verbindung verbunden zu werden. Alternativ ist es jedoch auch möglich, dass die Restluftspaltscheibe dazu ausgebildet ist, mit dem Magnetkern durch eine kraft- und/oder formschlüssige Verbindung verbunden zu werden.

Eine weitere Beeinflussung von Funktionseigenschaften der Magnetbaugruppe besteht darin, wenn die Restluftspaltscheibe auf der dem Magnetkern oder dem Magnetanker zugewandten Seite eine unebene Oberflächenform aufweist. Eine derartige unebene Oberflächenform kann beispielsweise zur Dämpfung der Bewegung des Magnetankers verwendet werden und lässt sich besonders einfach beispielsweise durch einen Prägeprozess der Restluftspaltscheibe erzielen.

Die Erfindung umfasst auch ein Verfahren zum Herstellen einer Restluftspaltscheibe für eine erfindungsgemäße Magnetbaugruppe. Hierbei ist es erfindungsgemäß vorgesehen, dass auf einem aus ferromagnetischem Material bestehenden, als endloses Band ausgebildeten Grundkörper durch Plattieren ein nichtmagnetisches, ebenfalls als endloses Band ausgebildetes Element aufgebracht wird, und dass anschließend die Restluftspaltscheibe durch Ausstanzen aus dem durch die beiden Bänder ausgebildeten Rohband erzeugt wird. Ein derartiges erfindungsgemäßes Verfahren ermöglicht eine besonders einfache und kostengünstige Herstellung von erfindungsgemäßen Restluftspaltscheiben.

Dabei wird nach oder beim Ausstanzen der Restluftspaltscheibe die Restluftspaltscheibe zumindest bereichsweise verformt. Eine derartige Verformung dient, wie oben angeführt, insbesondere zum Ausbilden einer unebenen Oberflächenform der Restluftspaltscheibe zur Beeinflussung von Funktionseigenschaften der Magnetbaugruppe.

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt in:
- Fig. 1: einen Ausschnitt aus einem Kraftstoffinjektor im Bereich einer erfindungsgemäßen Magnetbaugruppe unter Verwendung einer Restluftspaltscheibe in einem Längsschnitt,
- Fig. 2: ein Detail der Fig. 1 in vergrößerter Darstellung, ebenfalls im Längsschnitt,
- Fig. 3: eine Darstellung einer an einem Magnetanker befestigten Restluftspaltscheibe im Längsschnitt,
- Fig. 4: eine Draufsicht auf eine Restluftspaltscheibe und
- Fig. 5: eine vereinfachte perspektivische Darstellung einer Einrichtung zum Verbinden eines Grundelements der Restluftspaltscheibe mit einem nichtmagnetischen Element.

Gleiche Elemente bzw. Elemente mit gleicher Funktion sind in den Figuren mit den gleichen Bezugsziffern versehen.

In der Fig. 1 ist eine Magnetbaugruppe 100 eines Magnetventils dargestellt, das Bestandteil eines Kraftstoffinjektors 1 zum Einspritzen von Kraftstoff in den Brennraum einer Brennkraftmaschine, insbesondere in den Brennraum einer selbstzündenden Brennkraftmaschine ist. Die Magnetbaugruppe 100 ist innerhalb eines Gehäuses 11, insbesondere dem Injektorgehäuse, angeordnet, und umfasst zumindest einen im Ausführungsbeispiel scheibenförmig ausgebildeten Magnetkern 12, in dem in einer ringförmigen umlaufenden Vertiefung eine Magnetspule 13 eingesetzt ist. Der Magnetkern 12 bzw. die Magnetspule 13 wirken mit einem ebenfalls im Wesentlichen scheibenförmig ausgebildeten Magnetanker 15 zusammen, der auf der dem Magnetkern 12 abgewandten Seite in einen stiftförmigen Abschnitt 16 übergeht, der als Ventilglied in Form einer Düsennadel ausgebildet ist oder zumindest mittelbar mit einem Ventilglied (Düsennadel) wirkverbunden angeordnet ist, um die Düsennadel zum Freigeben von nicht dargestellten Einspritzöffnungen in dem Gehäuse 11 freizugeben bzw. zu verschließen.

Der Magnetkern 12 weist eine mittig angeordnete Durchgangsbohrung 17 auf, die von einer Druckfeder 18 durchsetzt ist, deren eine Ende an der Stirnseite des Magnetankers 15 anliegt und diesen in Richtung von dem Magnetkern 12 wegdrückt, um die (nicht dargestellten) Einspritzöffnungen durch das Ventilglied zu verschließen. Bei einer Bestromung der Magnetspule 13 wird der Magnetanker 15 entgegen der Federkraft der Druckfeder 18 in Richtung zum Magnetkern 12 gezogen. Um insbesondere bei einer anschließenden, zum Schließen der Einspritzöffnungen erforderlichen Rückbewegung des Magnetankers 15 bei unbestromter Magnetspule 13 ein magnetisches Anhaften des Magnetankers 15 an dem Magnetkern 12 zu vermeiden, ist zwischen der dem Magnetanker 15 zugewandten Stirnseite des Magnetkerns 12 und dem Magnetanker 15 eine erfindungsgemäße Restluftspaltscheibe 10 angeordnet.

Die im Wesentlichen ring- bzw. scheibenförmig ausgebildete Restluftspaltscheibe 10 besteht, wie insbesondere anhand der Fig. 2 ersichtlich ist, aus einem aus - ferromagnetischem Material bestehenden Grundkörper 21 und einem mit dem Grundkörper 21 verbundenen, aus nichtmagnetischem Material bestehenden Element 22. Vorzugsweise ist das Element 22 auf der dem Magnetanker 15 zugewandten Seite angeordnet. Der Grundkörper 21, der beispielsweise eine Dicke zwischen 0,15mm und 1,75mm aufweist, besteht beispielsweise aus Blech bzw. Stahl und sorgt für die erfindungsgemäß gewünschte Steifigkeit der Restluftspaltscheibe 10. Demgegenüber sorgt das nichtmagnetische Element 22, das in Form einer Plattierung 23 ausgebildet und mit dem Grundkörper 21 verbunden ist, für die magnetische Trennung zwischen dem Magnetanker 15 und dem Magnetkern 12. Das nichtmagnetische Element 22 besteht beispielsweise aus einem Edelstahlmaterial o.ä. und weist eine Dicke zwischen 5µm und 75µm auf.

Wie darüber hinaus anhand der Darstellung der Fig. 4 erkennbar ist, kann die Restluftspaltscheibe 10 beispielsweise auf einem Teilkreisdurchmesser angeordnete, kleine Aussparungen 24 oder einen Schlitz 25, mehrere dünne Schlitze o.ä. aufweisen.

Bei dem in den Fig. 1 und 2 dargestellten Ausführungsbeispiel der Restluftspaltscheibe 10 ist diese mit dem Magnetkern 12 fest verbunden. Im dargestellten Ausführungsbeispiel weist die Restluftspaltscheibe 10 hierzu beispielhaft, und nicht einschränkend, einen sich in Längsrichtung erstreckenden, radial umlaufenden Rand 26 auf, der in eine, an dem Magnetkern 12 ausgebildete, ebenfalls radial umlaufende Vertiefung 27 in Form einer Nut eingreift, beispielsweise hervorgerufen durch ein Bördelwerkzeug o.ä.

Ergänzend wird erwähnt, dass anstelle eines (vollständig) radial umlaufenden Randes 26 es auch vorgesehen sein kann, dass der Rand 26 lediglich in Form von Stegen o.ä. ausgebildet ist, wobei die Stege vorzugsweise in gleichmäßigen Winkelabständen zueinander angeordnet sind. Ferner kann die Befestigung der Restluftspaltescheibe 10 zusätzlich oder alternativ am Innenumfang des Magnetkerns 12 erfolgen.

Die Verbindung zwischen der Restluftspaltscheibe 10 und dem Magnetkern 12 ist somit als kraft- und/oder formschlüssige Verbindung ausgebildet.

In der Fig. 3 ist eine Restluftspaltscheibe 10a dargestellt, bei der die Restluftspaltscheibe 10a mit dem Magnetanker 15a verbunden ist. Die Verbindung zwischen der Restluftspaltscheibe 10a und dem Magnetanker 15a erfolgt in analoger Weise zur Verbindung zwischen der Restluftspaltscheibe 10 und dem Magnetkern 12 bei der Fig. 2 durch einen radial umlaufenden Rand 28 der Restluftspaltscheibe 10a, der bereichsweise radial nach innen in eine Vertiefung 29 des Magnetankers 15a hineinragt. Auch bei dem in der Fig. 3 dargestellten Ausführungsbeispiel erfolgt somit eine kraft- und/oder formschlüssige Verbindung zwischen der Restluftspaltscheibe 10a und dem Magnetanker 15a. Bei der Restluftspaltscheibe 10a ist das Element 22 auf der dem Magnetanker 15a abgewandten Seite angeordnet.

In der Fig. 5 ist ein Teil einer Fertigungseinrichtung 50 zum Herstellen von Restluftspaltscheiben 10, 10a für eine erfindungsgemäße Magnetbaugruppe dargestellt. Insbesondere umfasst die Fertigungseinrichtung 50 zwei parallel zueinander angeordnete und zusammenwirkende Presswalzen 51, 52. Den beiden Presswalzen 51, 52 werden einander überdeckende, in Form von endlosen Bändern 53, 54 bevorratete Abschnitte des Grundkörpers 21 sowie des nichtmagnetischen Elements 22 zugeführt, wobei durch eine entsprechend ausgebildete Anordnung der beiden Presswalzen 51, 52 mit einem geringen Spalt zwischen den beiden Presswalzen 51, 52 das nichtmagnetische Element 22 auf den ferromagnetischen Grundkörper 21 aufgewalzt wird, wobei dieser Vorgang als Plattierung bezeichnet wird. Hierbei findet eine innige Verbindung des Materials des Grundkörpers 21 mit dem Material des nichtmagnetischen Elements 22 statt. Nach Durchlaufen der beiden Presswalzen 51, 52 werden aus dem (einstückigen) Rohband 55 durch einen Stanzvorgang die Restluftspaltscheiben 10, 10a ausgestanzt. Darüber hinaus kann es vorgesehen sein, dass die Restluftspaltscheiben 10, 10a, entweder bereits während des Stanzprozesses, oder durch ein nachgeordnetes Werkzeug mit einer unebenen Oberfläche versehen werden, um Funktionseigenschaften der Magnetbaugruppe 10, beispielsweise Dämpfungseigenschaften, zu beeinflussen.

## Patentansprüche

1. Magnetbaugruppe (100) eines Magnetventils, insbesondere in einem Kraftstoffinjektor (1), mit der Einstellung eines Restluftspaltes zwischen einer Stirnseite eines Magnetkerns (12) und einem, ein Ventilglied (16) zumindest mittelbar betätigenden Anker (15; 15a) mittels einer Restluftspaltscheibe (10; 10a; 10b; 10c), wobei die Restluftspaltscheibe (10; 10a; 10b; 10c) zumindest im Wesentlichen starr ausgebildet ist und einen aus einem ferromagnetischen Material bestehenden Grundkörper (21) aufweist, der mit einem nichtmagnetischen Element (22) verbunden ist,
**dadurch gekennzeichnet,**
**dass** das nichtmagnetische Element (22) als Plattierung (23) ausgebildet ist und die Dicke des Grundkörpers (21) 0,15 mm bis 1,75 mm und die Dicke des nichtmagnetischen Elements (22) 5 µm bis 75 µm beträgt.

2. Magnetbaugruppe (100) nach Anspruch 1,
**dadurch gekennzeichnet,**
**dass** die Restluftspaltscheibe (10; 10b; 10c) dazu ausgebildet ist, mit dem Magnetkern (12) durch eine kraft- und/oder formschlüssige Verbindung verbunden zu sein.

3. Magnetbaugruppe (100) nach Anspruch 1,
**dadurch gekennzeichnet,**
**dass** die Restluftspaltscheibe (10a) dazu ausgebildet ist, mit dem Magentanker (15a) durch eine kraft- und/oder formschlüssige Verbindung verbunden zu sein.

4. Magnetbaugruppe (100) nach einem der Ansprüche 1 bis 3,
**dadurch gekennzeichnet,**
**dass** die Restluftspaltscheibe (10; 10a; 10b; 10c) auf der dem Magnetkern (12) oder dem Magnetanker (15; 15a) zugewandten Seite eine unebene Oberflächenform aufweist.

5. Magnetbaugruppe (100) nach einem der Ansprüche 1 bis 4,
**dadurch gekennzeichnet,**
**dass** die Restluftspaltscheibe (10b; 10c) wenigstens einen sich zumindest im Wesentlichen konzentrisch zu einer Längsachse (33) erstreckenden Abschnitt (34) sowie zwei, in Bezug zur Längsachse (33) sich radial erstreckende Abschnitte (31, 32) aufweist.

6. Magnetbaugruppe (100) nach einem der Ansprüche 1 bis 5,
**dadurch gekennzeichnet,**
**dass** die Restluftspaltscheibe (10; 10a; 10b, 10c) wenigstens eine Aussparung oder einen Schlitz (36 bis 38) aufweist.

7. Magnetbaugruppe (100) nach Anspruch 6, **dadurch gekennzeichnet, dass** die Restluftspaltscheibe (10c) ring- bzw. hülsenförmig ausgebildet ist und einen in radialer Richtung sich erstreckenden Schlitz (38) aufweist, der als durchgehender Schlitz (38) ausgebildet ist und die Restluftspaltscheibe (10c) in Umfangsrichtung auftrennt.

8. Verfahren zum Herstellen einer Restluftspaltscheibe für eine Magnetbaugruppe (100) nach einem der Ansprüche 1 bis 7,
**dadurch gekennzeichnet,**
**dass** auf einem aus ferromagnetischem Material bestehenden, als endloses Band (53) ausgebildeten Grundkörper (21) durch Plattieren ein nichtmagnetisches, ebenfalls als endloses Band (54) ausgebildetes Element (22) aufgebracht wird, und dass anschließend die Restluftspaltscheibe (10; 10a) durch Ausstanzen aus dem aus den beiden Bändern (53, 54) bestehenden Rohband (55; 55a) erzeugt wird, wobei die Restluftspaltscheibe (10; 10a; 10b; 10c) nach oder beim Ausstanzen zumindest bereichsweise verformt wird.

## Claims

1. Magnet assembly (100) of a magnetic valve, in particular in a fuel injector (1), with a residual air gap between a face side of a magnet core (12) and an armature (15; 15a) which at least indirectly actuates a valve element (16) being set by means of a residual air gap disc (10; 10a; 10b; 10c), wherein the residual air gap disc (10; 10a; 10b; 10c) is of at least substantially rigid form and has a main body (21) which is composed of a ferromagnetic material and which is connected to a non-magnetic element (22),
**characterized**
**in that** the non-magnetic element (22) is formed as a plating (23), and the thickness of the main body (21) is 0.15 mm to 1.75 mm and the thickness of the non-magnetic element (22) is 5 µm to 75 µm.

2. Magnet assembly (100) according to Claim 1,
**characterized**
**in that** the residual air gap disc (10a; 10b; 10c) is designed to be connected to the magnet core (12) by means of a non-positively locking and/or positively locking connection.

3. Magnet assembly (100) according to Claim 1,
**characterized**
**in that** the residual air gap disc (10a) is designed to be connected to the magnet armature (15a) by means of a non-positively locking and/or positively locking connection.

4. Magnet assembly (100) according to one of Claims 1 to 3,
**characterized**
**in that** the residual air gap disc (10; 10a; 10b; 10c) has an uneven surface form on the side facing toward the magnet core (12) or toward the magnet armature (15; 15a).

5. Magnet assembly (100) according to one of Claims 1 to 4,
**characterized**
**in that** the residual air gap disc (10b; 10c) has at least one section (34) which extends at least substantially concentrically with respect to a longitudinal axis (33), and two sections (31, 32) which extend radially in relation to the longitudinal axis (33).

6. Magnet assembly (100) according to one of Claims 1 to 5,
**characterized**
**in that** the residual air gap disc (10; 10a; 10b; 10c) has at least one recess or one slot (36 to 38).

7. Magnet assembly (100) according to Claim 6,
**characterized**
**in that** the residual air gap disc (10c) is of ring-shaped or sleeve-shaped form and has a slot (38) which extends in a radial direction and which is formed as a slot (38) extending all the way through and which divides the residual air gap disc (10c) in the circumferential direction.

8. Method for producing a residual air gap disc for a magnet assembly (100) according to one of Claims 1 to 7,
**characterized**
**in that**, on a main body (21) which is composed of ferromagnetic material and which is formed as an endless strip (53), a non-magnetic element (22) which is likewise formed as an endless strip (54) is applied by plating, and in that, subsequently, the residual air gap disc (10; 10a) is generated by punching out from the unprocessed strip (55; 55a) composed of the two strips (53, 54), wherein the residual air gap disc (10; 10a; 10b; 10c) is at least regionally deformed after or during the punching-out process.

## Revendications

1. Module magnétique (100) d'une électrovanne, en particulier dans un injecteur de carburant (1), avec ajustement d'une fente d'air résiduelle entre un côté frontal d'un noyau magnétique (12) et un induit (15 ; 15a) actionnant un organe de soupape (16) au moins de manière indirecte au moyen d'un disque de fente d'air résiduelle (10 ; 10a ; 10b ; 10c), le disque de fente d'air résiduelle (10 ; 10a ; 10b ; 10c) étant réalisé au moins essentiellement sous forme rigide et présentant un corps de base (21) constitué d'un matériau ferromagnétique qui est connecté à un élément non magnétique (22),
**caractérisé en ce que**
l'élément non magnétique (22) est réalisé sous forme de placage (23) et l'épaisseur du corps de base (21) est de 0,15 mm à 1,75 mm et l'épaisseur de l'élément non magnétique (22) est de 5 µm à 75 µm.

2. Module magnétique (100) selon la revendication 1,
**caractérisé en ce que**
le disque de fente d'air résiduelle (10 ; 10b ; 10c) est réalisé de manière à être connecté au noyau magnétique (12) par une connexion par engagement par force et/ou par correspondance de formes.

3. Module magnétique (100) selon la revendication 1,
**caractérisé en ce que**
le disque de fente d'air résiduelle (10a) est réalisé de manière à être connecté à l'induit magnétique (15a) par une connexion par engagement par force et/ou par correspondance de formes.

4. Module magnétique (100) selon l'une quelconque des revendications 1 à 3,
**caractérisé en ce que**
le disque de fente d'air résiduelle (10 ; 10a ; 10b ; 10c) présente, du côté tourné vers le noyau magnétique (12) ou vers l'induit magnétique (15 ; 15a), une forme de surface non plane.

5. Module magnétique (100) selon l'une quelconque des revendications 1 à 4,
**caractérisé en ce que**
le disque de fente d'air résiduelle (10b ; 10c) présente au moins une portion (34) s'étendant essentiellement de manière concentrique à un axe longitudinal (33) ainsi que deux portions (31, 32) s'étendant radialement par rapport à l'axe longitudinal (33).

6. Module magnétique (100) selon l'une quelconque des revendications 1 à 5,
**caractérisé en ce que**
le disque de fente d'air résiduelle (10 ; 10a ; 10b ; 10c) présente au moins un évidement ou une fente (36 à 38).

7. Module magnétique (100) selon la revendication 6,
**caractérisé en ce que**
le disque de fente d'air résiduelle (10c) est réalisé sous forme de bague ou de douille et présente une fente (38) s'étendant dans la direction radiale, qui est réalisée sous forme de fente continue (38) et qui sépare le disque de fente d'air résiduelle (10c) dans la direction périphérique.

8. Procédé de fabrication d'un disque de fente d'air résiduel pour un module magnétique (100) selon l'une quelconque des revendications 1 à 7,
**caractérisé en ce que**
sur un corps de base (21) constitué de matériau ferromagnétique, réalisé sous forme de bande sans fin (53), est appliqué par placage un élément (22) non magnétique, également réalisé sous forme de bande sans fin (54), et **en ce qu'**ensuite le disque de fente d'air résiduelle (10 ; 10a) est produit par découpage dans la bande brute (55 ; 55a) constituée des deux bandes (53, 54), le disque de fente d'air résiduelle (10 ; 10a ; 10b ; 10c) étant déformé au moins en partie après ou lors du découpage.
